# EUROPÄISCHE PATENTSCHRIFT

(11) **EP 0 816 966 B1**
(45) Veröffentlichungstag und Bekanntmachung des Hinweises auf die Patenterteilung: **17.07.2002**
(21) Anmeldenummer: 97109625.0
(22) Anmeldetag: 13.06.1997
(51) Int. Cl.: G05G 11/00

(54) **Stelleinrichtung zur Betätigung eines Stellorgans**
Control unit for operating an actuator
Dispositif de réglage pour la commande d'un actionneur

(30) Priorität: 29.06.1996 DE 19626178
(43) Veröffentlichungstag der Anmeldung: 07.01.1998
(73) Patentinhaber: Airbus Deutschland GmbH, 21129 Hamburg (DE)
(72) Erfinder: Röhling, Gert, Dipl.-Ing., 22453 Hamburg (DE)
(74) Vertreter: Hansmann, Dierk, Dipl.-Ing.

(56) Entgegenhaltungen:
- FR-A- 1 150 174
- FR-A- 2 331 092
- GB-A- 803 949
- US-A- 1 665 407
- US-A- 3 651 709
- US-A- 5 365 802

## Beschreibung

Die Erfindung betrifft eine Stelleinrichtung zur Betätigung eines Stellorgans mit Bedienelementen, wobei die Bedienelemente über einen jeweils zugeordneten Bowdenzug mit einer Umschalteinrichtung verbunden sind, die in Wirkverbindung mit dem Stellorgan steht und bei Einleitung einer Stellbewegung über einen der Bedienelemente das andere Bedienelement freigibt.

Aus DE 44 26 865 ist eine derartige Stelleinrichtung bekannt. Hierbei kann eine Betätigung des Stellorgans wahlweise von zwei getrennten Orten aus erfolgen. Die Stelleinrichtung umfaßt einen ersten und einen zweiten Bedienhebel, die jeweils über ein Zug-/Schub-Kabel und einen Eingangshebel mit einem Umschaltelement verbunden ist, das auf einen Hebel des zu betätigenden Stellorgans wirkt. Mit dem Umschaltelement wird ermöglicht, daß bei einer Stellbewegung eines Bedienhebels der andere Bedienhebel freigegeben wird und somit die Bedienzweige ohne eine gegenseitige Beeinflussung funktionieren. Das Umschaltelement ist dafür als symmetrisches Teil ausgebildet, welches seitliche Ausnehmungen aufweist und am freien Hebelende des zu betätigenden Stellorgans angeordnet ist. In die Ausnehmungen greifen wahlweise Eingriffszungen, die dem jeweiligen Eingangshebel des entsprechenden Bedienzweiges zugeordnet sind. Bei Bedienung eines Bedienhebels nimmt der zugeordnete Eingangshebel den Hebel des Stellorgans über seitliche Anschläge mit und die Eingriffszunge des Eingangshebels greift in die Ausnehmung des Umschaltelementes, um es so zu schwenken, daß der jeweils andere Eingangshebel freigegeben wird. Die in DE 44 26 865 aufgezeigte Lösung beruht auf einer Vielzahl von schwenkbaren Hebeln, was einen recht komplizierten und aufwendigen Aufbau aus vielen Einzelteilen der Stelleinrichtung mit sich bringt.

Darüber hinaus ist bereits eine Stelleinrichtung bekannt (siehe GB-A-803949), die nicht nur die eingangs genannten Merkmale, sondern auch das Merkmal zeigt, daß die Umschalteinrichtung als Kurvengetriebe ausgebildet ist.

Demgemäß liegt der Erfindung die Aufgabe zugrunde, eine gattungsgemäße Stelleinrichtung so auszubilden, daß mit wenigen Bauteilen die Funktionsweise der Stelleinrichtung zuverlässig gewährleistet und der Herstellungs- und Wartungsaufwand dieser Einrichtung minimiert wird.

Diese Aufgabe wird mit den in Patentanspruch 1 angegebenen Maßnahmen gelöst.

Dabei ist insbesondere von Vorteil, daß nur wenige und einfache Bauteile zur Realisierung der erfindungsgemäßen Lösung notwendig sind.
Vorteilhaft ist auch, daß durch eine entsprechende Form der Kulissenführung fast jedes beliebige, auch nicht konstante Übersetzungsverhältnis realisiert werden kann.

Weiterbildungen und zweckmäßige Ausgestaltungen ergeben sich aus den Unteransprüchen 2 - 7.

Die Erfindung wird nachstehend beschrieben, wobei die Ausbildung der Stelleinrichtung anhand des in der Zeichnung dargestellten Ausführungsbeispiels in vier Bewegungszuständen näher erläutert ist. In den Figuren sind gleiche Bauteile mit gleichen Bezugszeichen versehen.

Die Zeichnung zeigt
- in Fig. 1: eine schematische Darstellung einer Stelleinrichtung im geschlossenen Zustand eines Stellorgans,
- in Fig. 2: die Stelleinrichtung gemäß Fig. 1 zu einem ersten Zeitpunkt einer Betätigung eines Bedienetementes,
- in Fig. 3: die Stelleinrichtung gemäß fig. 1 zu einem zweiten Zeitpunkt einer Betätigung eines Bedienelementes und
- in Fig. 4: die Stelleinrichtung gemäß Fig. 1 im geöffneten Zustand des Stellorgans.

In den Fign. 1 bis 4 ist eine Stelleinrichtung 1 gezeigt, die zur Betätigung eines Stellorgans 2 vorgesehen ist. Das Stellorgan 2 ist vorzugsweise als Hebel ausgebildet, der um eine Abtriebswelle 3 schwenkt und somit zur Betätigung von Ventilen und Verriegelungen qder zur Steuerung von Geräten und Maschinen dient. In der Zeichnung ist der Bewegungsablauf in vier Zuständen gezeigt, wobei in Fig. 1 der betätigungslose Zustand (AUS-Position), in den Fign. 2 und 3 Zwischenzustände und in Fig. 4 der betätigte Zustand (EIN-Position) der Einrichtung ersichtlich ist.
Die Stelleinrichtung 1 besteht im wesentlichen aus zwei Bedienzweigen, die in Wirkverbindung mit dem Stellorgan 2 stehen. Hierbei kann eine Betätigung des Stellorgans 2 wahlweise von zwei getrennten Orten aus erfolgen. Diese Fernbedienung ist beispielsweise notwendig, wenn das zu betätigende Organ an einer unzugänglichen Stelle angeordnet ist und Bedienungsmaßnahmen über eine bestimmte Entfernung hinweg erforderlich werden. Dafür sind je Bedienzweig ein Bowdenzug 6 bzw. 7 mit einem am Ort der Bedienung angeordneten Bedienelement 4 bzw. 5 vorgesehen. Über die Bedienelemente 4 oder 5 kann wahlweise das Stellorgan 2 betätigt werden. Wenn die Stellbewegung über ein Bedienelement 4 oder 5 eingeleitet worden ist, muß das andere Bedienelement freigegeben werden, damit es nicht zu einer Vermischung von Bedienmaßnahmen kommt. Dafür ist eine Umschalteinrichtung 8 vorgesehen, welche in dieser Ausgestaltung als Kurvengetriebe ausgebildet ist. Das Kurvengetriebe besteht aus zwei Kurvengetriebescheiben 9 und 10, die jeweils an einem Anschlußpunkt 11 bzw. 12 am Bowdenzugende der Bowdenzüge 6 oder 7 angeordnet sind. Die Kurvengetriebescheiben 9 oder 10 weisen jeweils eine Kulissenführung 13 oder 14 und einen Freilauf 15 oder 16 auf, in der ein Zapfen 17 bewegbar ist. Der Zapfen 17 ist am freien Hebelende des Stellorgans 2 angeordnet. Mittels der Kurvengetriebescheiben 9 und 10 kann der Zapfen 17 so bewegt werden, daß entsprechend der Bedienungsmaßnahme am Bedienelement 4 oder 5 mit der jeweiligen Kurvengetriebescheibe 9 oder 10 das Stellorgan 2 in die entsprechende Position bewegbar ist und die nicht an der Bedienungsmaßnahme beteiligte Kurvengetriebescheibe freigegeben bzw. außer Funktion gesetzt ist und somit das entsprechende Bedienelement in der Null-Lage gesperrt ist. Die Kurvengetriebescheiben 9 und 10 sind dafür an einem Drehpunkt 19 miteinander verbunden sowie an einem strukturfesten Bauteil angelenkt und so miteinander gekoppelt, daß der Zapfen 17 in der Kulissenführung 14 mit der Kurvengetriebescheibe 10 in Wirkverbindung steht, wobei gleichzeitig der Zapfen 17 im Freilauf 15 der anderen Kurvengetriebescheibe 9 verläuft. Der Zapfen 17 muß dafür aus verschleißfestem Werkstoff mit hoher Reibkraft zur Kulisse 13 bzw. 14 bestehen, um schleifende Bewegungen zu vermeiden. In der bevorzugten Ausgestaltung bilden die Kulissenführung 13 bzw. 14 und der Freilauf 15 bzw. 16 eine annähernd U-förmige Führungsbahn, wobei ein Schenkel der U-Form die Kulissenführung 13 bzw. 14 ist und der andere Schenkel den Freilauf 15 bzw. 16 bilden. Die Schenkel sind leicht nach außen gewölbt geformt. Um einen Freilauf der jeweils freigegebenen Kurvengetriebescheibe zu ermöglichen, ist in Normalposition (siehe fig. 1) die Führungsbahn des Freilaufs 15 bzw. 16 gleich der Kreisbahn 18 des Zapfens 17, der am freien Hebelende 2 angeordnet ist und für die Stellbewegung entlang der Kreisbahn 18 verschiebbar ist. Möglich sind auch andere getriebetechnisch übliche Führungen, wobei zu beachten ist, daß beim Freilauf die von einem Bedienelement übertragene Kraft an die freigegebenen Kulissenscheibe in der Führungsbahn des Freilaufs 15 oder 16 nicht auf den Zapfen 17 wirken kann. Die Form der Kulissenführung 13, 14 hängt ab von der gewünschten Übersetzung zwischen den Bedienelementen 4, 5 und dem Stellorgan 2 an der jeweiligen Schaltposition der Stelleinrichtung 1. Vorzugsweise ist eine nicht konstante Übersetzung zu wählen, da beispielsweise ein höheres Anfahr-Drehmoment bei Beginn des Schaltvorganges vorliegt. Eine technische Begrenzung der Übersetzung erfolgt einerseits durch den maximal zurückzulegenden Weg des Zapfens 17 und andererseits duch Verhindern von Positionen, in denen der Zapfen 17 in der Kulissenführung 13 bzw. 14 blockiert.

Der Ablauf einer Stellbewegung wird nachfolgend beschrieben. In Fig. 1 ist der Hebel 2 noch nicht betätigt (AUS-Position). Die Kurvengetriebescheiben 9 und 10, die in dieser Ausgestaltung identisch geformt sind, nehmen eine gleiche Position ein. Der am freien Hebelende angeordnete Zapfen 17 befindet sich in den Führungsbahnen beider Kurvengetriebescheiben 9 und 10 am Totpunkt, d.h. am Umschaltpunkt zwischen Kulissenführung 13 bzw. 14 und Freilauf 15 bzw. 16.

Mit Betätigung des Bedienelementes 5 wird über den Bowdenzug 7 eine Stellbewegung eingeleitet, wie in den Fign. 2 und 3 ersichtlich ist. Die Kurvengetriebescheibe 10 dreht sich dabei um den Drehpunkt 19, verschiebt den Zapfen 17 in der Kulissenführung 14 und bewegt somit den Hebel 2 in Richtung EIN-Position. Die Kurvengetriebescheibe 9 bleibt bei dieser Stellbewegung in ihrer Ausgangsposition, der Zapfen 17 kann sich innerhalb des Freilaufs 15 bewegen. Gleichzeitig ist damit der Bedienzweig mit Bedienelement 4 und Bowdenzug 6 gesperrt. Die Möglichkeit, an beiden Bedienelementen 4 und 5 nacheinander den Hebel 2 zu betätigen, ist somit ausgeschlossen. Für das Erreichen der EIN-Position wirkt das Kurvengetriebe somit als ODER-Schaltung, d.h. das Bedienelement 4 oder 5 muß für das Ausführen der Stellbewegung betätigt werden.

In Fig. 4 ist der Hebel 2 in der EIN-Position. Der Zapfen 17 hat innerhalb der Führungsbahnen der Kurvengetriebescheiben 9 und 10 jeweils seinen Endpunkt erreicht. Die Kurvengetriebescheibe 9 ist in Ausgangsstellung und der Zapfen 17 ist am Ende des Freilaufs 15 angelangt. Der Bowdenzug 7 hat die Kurvengetriebescheibe 10 um die Achse 19 in ihre Endstellung bewegt und der Zapfen 17 ist in der Kulissenführung 14 ebenfalls am Endpunkt angelangt. Für die Stellbewegung des Hebels 2 in seine Ausgangsposition (AUS-Position) wird am Bedienhebel 5 die Bedienmaßnahme eingeleitet. Der Bowdenzug 7 muß nunmehr Schubkräfte übertragen und bewegt die Kurvengetriebescheibe 10 um den Drehpunkt 19. Der Zapfen 17 wird entlang der Kulissenführung 14 geführt und bringt damit den Hebel 2 wieder in die AUS-Position. Für das Erreichen der AUS-Position des Hebels 2 müssen sich beide Bedienelemente 4 und 5 ebenfalls in ihrer Ausgangsstellung befinden.

In einer weiteren, nicht gezeigten Ausgestaltung kann der Zapfen als eine Getrieberadachse mit Ritzel ausgebildet sein. In dieser Ausführung sind innerhalb der Kulissenführungen der Kurvengetriebescheiben Getriebeverzahnungen vorgesehen, die über das Ritzel (Zapfen) miteinander verbunden sind. Mittels dieser formschlüssigen Wirkverbindung kann das Ritzel innerhalb der Kulissenführung 13 oder 14 mit nur einem geringen Reibungswiderstand bewegbar sein. Der Kraftaufwand zur Betätigung des Stellorgans ist bei einer solchen formschlüssigen Verbindung reduziert.

## Patentansprüche

1. Stelleinrichtung (1) zur Betätigung eines Stellorgans (2) mit Bedienelementen (4, 5), wobei die Bedienelemente (4, 5) über einen jeweils zugeordneten Bowdenzug (6, 7) mit einer Umschalteinrichtung (8) verbunden sind, welche in Wirkverbindung mit dem Stellorgan (2) steht und bei Einleitung einer Stellbewegung über einen der Bedienelemente (4, 5) das andere Bedienelement freigibt, wobei die Umschalteinrichtung (8) als Kurvengetriebe ausgebildet ist, **dadurch gekennzeichnet, daß** die Umschalteinrichtung (8) aus wenigstens zwei miteinander gekoppelten Kurvengetriebescheiben (9, 10) besteht, die jeweils mit einem Bowdenzug (6,7) eines Bedienelementes (4,5) verbunden sind und in deren Führungsbahnen jeweils bestehend aus einem Abschnitt mit Kulissenführung (13, 14) und einem Abschnitt mit Freitauf (15,16) ein Zapfen (17) zur Durchführung der Stellbewegung bewegbar ist, der mit dem Stellorgan (2) verbunden ist.

2. Stelleinrichtung nach Anspruch 1,
**dadurch gekennzeichnet, daß**
das Stellorgan (2) als ein Hebel ausgebildet ist, der um eine Abtriebswelle (3) schwenkbar ist und am freien Hebelende der Zapfen (17) angeordnet ist.

3. Stelleinrichtung nach einem der Ansprüche 1 oder 2,
**dadurch gekennzeichnet, daß**
die Kulissenführung (13 bzw. 14) und der Freilauf (15 bzw. 16) jeder Kurvengetriebescheibe (9, 10) eine annähernd U-förmige Führungsbahn bilden, wobei ein Schenkel der U-Form die Kulissenführung (13 bzw. 14) und der andere Schenkel den Freilauf (15 bzw. 16) ergibt.

4. Stelleinrichtung nach einem der Ansprüche 1 bis 3,
**dadurch gekennzeichnet, daß**
zwischen Kulissenführung (13, 14) und Zapfen (17) eine kraftschlüssige Wirkverbindung besteht.

5. Stelleinrichtung nach Anspruch 1 bis 3,
**dadurch gekennzeichnet, daß**
zwischen Kulissenführung (13, 14) und Zapfen (17) eine formschlüssige Wirkverbindung besteht.

6. Stelleinrichtung nach einem Ansprüche 1 bis 5,
**dadurch gekennzeichnet, daß**
der Zapfen (17) aus verschleißfestem Werkstoff besteht.

7. Stelleinrichtung nach Anspruch 5,
**dadurch gekennzeichnet, daß**
innerhalb der Kulissenführungen der Kurvengetriebescheiben Getriebeverzahnungen vorgesehen sind, die über den als eine Getrieberadachse mit Ritzel ausgebildeten Zapfen miteinander verbunden sind.

## Claims

1. A control device (1) for operating an actuator (2) having operating members (4, 5), wherein the operating members (4, 5) are in each case connected to a switching means (8) via an associated Bowden cable (6, 7), which switching means (8) is in active connection with the actuator (2) and releases one of the operating elements (4, 5) upon initiation of an adjusting movement via the other operating member, wherein the switching means (8) takes the form of a cam gear, **characterised in that** the switching means (8) consists of at least two mutually coupled cam gear discs (9, 10), which are each connected with a Bowden cable (6, 7) of an operating element (4, 5) and in the guide tracks of which, each consisting of a sliding guide portion (13, 14) and a free-wheel portion (15, 16), a peg (17) for performing the adjusting movement may be moved, which is connected with the actuator (2).

2. A control device according to claim 1,
**characterised in that**
the actuator (2) takes the form of a lever, which is swivellable about a driven shaft (3) and arranged at the free lever end of the peg (17).

3. A control device according to one of claims 1 or 2,
**characterised in that**
the sliding guide (13 or 14) and the free-wheel (15 or 16) of each cam gear disc (9, 10) form an approximately U-shaped guide track, wherein one leg of the U shape constitutes the sliding guide (13 or 14 respectively) and the other leg constitutes the free-wheel (15 or 16 respectively).

4. A control device according to one of claims 1 to 3,
**characterised in that**
a frictional active connection exists between sliding guide (13, 14) and peg (17).

5. A control device according to claims 1 to 3,
**characterised in that**
a form-fitting active connection exists between sliding guide (13, 14) and peg (17).

6. A control device according to one of claims 1 to 5,
**characterised in that**
the peg (17) consists of wear-resistant material.

7. A control device according to claim 5,
**characterised in that**
gear teeth are provided inside the sliding guides of the cam gear discs, which gear teeth are connected together via the peg constructed as a gear wheel axle with pinion.

## Revendications

1. Dispositif de réglage (1) pour la commande d'un élément de réglage (2) avec éléments de commande (4, 5), les éléments de commande (4,5) étant reliés à un dispositif de commutation (8) via un câble Bowden (6,7) solidaire de l'élément de réglage (2) et libérant, au début du mouvement de réglage, un élément de commande par l'intermédiaire d'un autre éléments de commande, le dispositif de commutation (8) étant constitué d'une commande à cames et
**caractérisé en ce que**
le dispositif de réglage est constitué d'au moins deux disques de commande à cames (9, 10) raccordés l'un à l'autre et reliés chacun à un câble Bowden (6, 7) d'un élément de commande (4, 5), un tourillon (17) destiné à exécuter le mouvement de réglage et relié à l'élément de commande (2) pouvant être déplacé dans les voies de guidage des disques de commande à cames, constitués respectivement d'une section avec guidage à coulisse (13, 14) et d'une autre section avec course libre (15, 16).

2. Dispositif de réglage selon la revendication 1,
**caractérisé en ce que**
l'élément de réglage (2) se présente sous la forme d'un levier pouvant basculer autour d'un arbre de sortie (3) et disposé à l'extrémité de levier libre des tourillons (17).

3. Dispositif de réglage selon la revendication 1 ou 2,
**caractérisé en ce que**
le guidage à coulisse (13, 14) et la course libre (15, 16) de chaque disque de commande à cames (9, 10) forment une voie de guidage approchée en forme de U, un montant de la voie de guidage en forme de U consistant en le guidage à coulisse (13, 14) et l'autre montant consistant en la course libre (15, 16).

4. Dispositif de réglage selon une des revendications 1 à 3,
**caractérisé en ce que**
le guidage à coulisse (13, 14) et le tourillon (17) sont solidaires l'un de l'autre, avec entraînement par adhérence.

5. Dispositif de réglage selon les revendications 1 à 3, **caractérisé en ce que** le guidage à coulisse (13, 14) et le tourillon (17) sont solidaires l'un de l'autre, avec entraînement craboté.

6. Dispositif de réglage selon les revendications 1 à 5,
**caractérisé en ce que**
le tourillon (17) est constitué d'un matériau résistant à l'usure.

7. Dispositif de réglage selon la revendication 5,
**caractérisé en ce que**
des dents d'engrenage reliées les unes aux autres par l'intermédiaire d'un tourillon se présentant sous la forme d'un axe de roue d'engrenage avec pignon sont prévues dans les guidages à coulisses des disques de commande à cames.
